# EUROPÄISCHE PATENTSCHRIFT

(11) **EP 2 652 302 B1**
(45) Veröffentlichungstag und Bekanntmachung des Hinweises auf die Patenterteilung: **26.04.2017**
(21) Anmeldenummer: 11833594.2
(22) Anmeldetag: 15.12.2011
(51) Int. Cl.: F02F 3/18

(54) **KOLBEN FÜR EINEN VERBRENNUNGSMOTOR UND VERFAHREN ZU SEINER HERSTELLUNG**
PISTON FOR AN INTERNAL COMBUSTION ENGINE AND METHOD FOR THE PRODUCTION THEREOF
PISTON POUR UN MOTEUR À COMBUSTION INTERNE ET SON PROCÉDÉ DE FABRICATION

(30) Priorität: 18.12.2010 DE 102010055161; 22.09.2011 DE 102011114105
(43) Veröffentlichungstag der Anmeldung: 23.10.2013
(73) Patentinhaber: MAHLE International GmbH, 70376 Stuttgart (DE)
(72) Erfinder: BISCHOFBERGER, Ulrich, 73732 Esslingen (DE)
(74) Vertreter: Stumkat, Ulrich
(86) Internationale Anmeldenummer: PCT/DE2011/002128
(87) Internationale Veröffentlichungsnummer: WO 2012/079566

(56) Entgegenhaltungen:
- DE-C- 726 685
- GB-A- 492 383
- IT-B- 1 057 365
- JP-A- 62 096 762
- JP-A- 2005 127 300
- US-A- 1 841 796
- US-A- 1 878 566

## Beschreibung

Die vorliegende Erfindung betrifft einen Kolben für einen Verbrennungsmotor, mit einem Kolbenkopf und einem Kolbenschaft, wobei der Kolbenkopf eine umlaufende Ringpartie sowie im Bereich der Ringpartie einen umlaufenden Kühlkanal aufweist, wobei der Kolbenschaft mit Nabenbohrungen versehene Kolbennaben aufweist, die über Nabenanbindungen an der Unterseite des Kolbenkopfes angeordnet sind, wobei die Kolbennaben über Laufflächen miteinander verbunden sind. Aus der DE 726 685 C ist ein gattungsgemäßer Kolben für einen Verbrennungsmotor bekannt, mit einem Kolbenkopf und einem Kolbenschaft, wobei der Kolbenkopf eine umlaufende Ringpartie sowie im Bereich der Ringpartie einen umlaufenden Kühlkanal aufweist, wobei der Kolbenschaft mit Nabenbohrungen versehene Kolbennaben aufweist, die über Nabenanbindungen an der Unterseite des Kolbenkopfes angeordnet sind, wobei die Kolbennaben über Laufflächen miteinander verbunden sind und wobei mindestens eine nach außen verschlossene Bohrung vorgesehen ist, die zwischen einer Lauffläche und einer Nabenbohrung angeordnet ist.

In modernen Verbrennungsmotoren sind die Kolben im Bereich der Kolbenböden immer höheren Temperaturbelastungen ausgesetzt. Dies führt im Betrieb zu erheblichen Temperaturunterschieden zwischen dem Kolbenkopf und dem Kolbenschaft. Damit ist auch das Einbauspiel der Kolben im kalten Motor unterschiedlich zum Einbauspiel im warmen Motor.

Die Aufgabe der vorliegenden Erfindung besteht darin, einen gattungsgemäßen Kolben so weiterzuentwickeln, dass sich im Betrieb eine gleichmäßigere Temperaturverteilung zwischen dem Kolbenkopf und dem Kolbenschaft einstellt.

Die Lösung besteht darin, dass innerhalb der Kolbennaben vier axiale, nach außen verschlossene Bohrungen vorgesehen sind, die jeweils in die Nabenanbindungen eingebracht und zwischen einer Lauffläche und einer Nabenbohrung angeordnet sind, um eine besonders gleichmäßige Temperaturverteilung im Kolben zu erreichen, dass die Bohrungen in den Kühlkanal münden, derart, dass ein nach außen verschlossener Hohlraum gebildet ist.

Der erfindungsgemäße Kolben zeichnet sich dadurch aus, dass die im Bereich des Kolbenbodens erzeugte Wärme über den Kolbenkopf in die Kolbennaben geleitet und über die vergleichsweise großflächigen Laufflächen abgegeben wird. Damit wird im Betrieb eine gleichmäßige Wärmeverteilung über den gesamten Kolben erreicht. Ferner wird eine effektivere Kühlung des gesamten Kolbens erzielt.

Wenn zusätzlich die Unterseite des Kolbenkopfes mit Kühlöl gekühlt wird, wird die Bildung von Ölkohle vermieden. Insgesamt ist außerdem der Kühlölverbrauch reduziert.

Da die Differenz im Einbauspiel des Kolbens zwischen kaltem und warmem Motor verringert wird, kann bereits beim Einbau des Kolbens ein geringeres Spiel als bisher eingestellt werden. Ferner werden im Betrieb Reibungsverluste verringert, indem im noch kalten Motor die Laufflächen des Kolbens erwärmt werden. Vorteilhafte Weiterbildungen ergeben sich aus den Unteransprüchen. Genau eine Bohrung weist zweckmäßigerweise eine Öffnung nach außen auf, die mittels eines Verschlusselements verschlossen ist.

Die Füllung mit dem Kühlmittel weist vorzugsweise eine Füllhöhe bis zur halben Höhe des Kühlkanals auf, um einen Shaker-Effekt und damit eine besonders wirksame Kühlung zu erzielen.

Insbesondere wenn der Anteil der Verbrennungswärme, welcher während des Motorbetriebs in den Kolben abfließt, begrenzt werden soll, kann dies mit der Menge an eingefülltem Kühlmittel gesteuert werden. Es hat sich gezeigt, dass mitunter bereits eine Füllung von 3-5% des Kühlkanalvolumens mit dem Kühlmittel ausreicht, um die Funktion des Kolbens sicherzustellen.

Die Füllung kann aus Kalium, Natrium oder einer Legierung aus beiden Metallen bestehen. Besonders zweckmäßig ist eine Füllung aus einer Kalium-Natrium-Legierung mit 22 Gew.-% Natrium und 78 Gew.-% Kalium, da diese Legierung einen besonders niedrigen Schmelzpunkt aufweist.

Die Füllung kann zusätzlich Lithium und/oder Lithiumnitrid enthalten. Falls beim Befüllen Stickstoff als Schutzgas verwendet wird, kann dieses mit dem Lithium zu Lithiumnitrid abreagieren und auf diese Weise aus dem Kühlkanal entfernt werden.

Die Füllung kann ferner Natriumoxide und/oder Kaliumoxide enthalten, falls während des Befüllens ggf. vorhandene trockene Luft mit dem Kühlmittel reagiert hat.

Der erfindungsgemäße Kolben kann aus einem eisenbasierten Werkstoff, bspw. einem Werkstoff aus der Gruppe umfassend ausscheidungshärtende Stähle, Vergütungsstähle hochfestes Gusseisen und Gusseisen mit Lamellengraphit bestehen.

Ein Ausführungsbeispiel der vorliegenden Erfindung wird im Folgenden anhand der beigefügten Zeichnungen näher erläutert. Es zeigen in einer schematischen, nicht maßstabsgetreuen Darstellung:
- Figur 1: ein Ausführungsbeispiel eines erfindungsgemäßen Kolbens, teilweise im Schnitt;
- Figur 2: einen Schnitt entlang der Linie II - II in Figur 1;
- Figur 3: einen Schnitt entlang der Linie III - III in Figur 1;
- Figur 4: eine vergrößerte Teildarstellung aus Figur 3.

Die Figuren 1 bis 4 zeigen ein Ausführungsbeispiel eines erfindungsgemäßen Kolbens 10. Der Kolben 10 kann ein einteiliger oder mehrteiliger Kolben sein. Der Kolben 10 kann aus einem Stahlwerkstoff und/oder einem Leichtmetallwerkstoff hergestellt sein. Die Figuren 1 bis 3 zeigen beispielhaft einen einteiligen Kastenkolben 10. Der Kolben 10 weist einen Kolbenkopf 11 mit einem eine Verbrennungsmulde 13 aufweisenden Kolbenboden 12, einem umlaufenden Feuersteg 14 und einer Ringpartie 15 zur Aufnahme von Kolbenringen (nicht dargestellt) auf. In Höhe der Ringpartie 15 ist ein umlaufender Kühlkanal 23 vorgesehen. Der Kolben 10 weist ferner einen Kolbenschaft 16 mit Kolbennaben 17 und Nabenbohrungen 18 zur Aufnahme eines Kolbenbolzens (nicht dargestellt) auf. Die Kolbennaben 17 sind über Nabenanbindungen 19 mit der Unterseite 11a des Kolbenkopfes verbunden. Die Kolbennaben 17 sind über Laufflächen 21, 22 miteinander verbunden (vgl. insbesondere Figur 2).

Der Kolbenschaft 16 weist im Ausführungsbeispiel vier axiale Bohrungen 24a, 24b, 24c, 24d auf. Die Bohrungen 24a-d sind jeweils in die Kolbennaben eingebracht und zwischen einer Lauffläche 21, 22 und der Nabenbohrung 18 angeordnet. Die Bohrungen 24a-d münden in den Kühlkanal 23. Im Ausführungsbeispiel kann der Kolbens 10 bspw. in an sich bekannter Weise gegossen sein, wobei der Kühlkanal 23 und die Bohrungen 24a-d in an sich bekannter Weise mittels eines Salzkerns eingebracht werden können. Wesentlich ist, dass zumindest eine Bohrung 24a eine Öffnung 25 nach außen aufweist. Erfindungsgemäß wird das Kühlmittel 27, nämlich Natrium, Kalium oder eine Legierung aus beiden Metallen durch die Öffnung 25 in die Bohrung 24a gefüllt. Von dort aus verteilt sich das Kühlmittel 27 im Kühlkanal 23 sowie in den weiteren Bohrungen 24b-d. Die Öffnung 25 wird anschließend dicht verschlossen, im Ausführungsbeispiel mittels einer eingepressten Stahlkugel 26. Die Öffnung 25 kann auch bspw. durch Aufschweißen eines Deckels oder Einpressen einer Kappe verschlossen werden (nicht dargestellt).

Die Größe der Bohrungen 24a-d und die Füllmenge des Kühlmittels 27 richten sich nach der Größe und dem Werkstoff des Kolbens 10. Durchschnittlich werden etwa. 10g bis 40g Kühlmittel 27 pro Kolben 10 benötigt. Die Kühlleistung kann über die Menge des zugegebenen Kühlmittels 27 gesteuert werden. Zweckmäßigerweise ergibt sich im Kühlkanal 23 ein Füllstand, der in etwa der halben Höhe des Kühlkanals 23 entspricht. In diesem Fall kann im Betrieb der an sich bekannte Shaker-Effekt für eine wirksame Kühlung zusätzlich genutzt werden. Für Natrium als Kühlmittel 27 mit einer Temperatur im Betrieb von 220°C ergibt sich bei einer Kühlleistung von 350kW/m² eine maximale Oberflächentemperatur des Kolbens 10 von etwa 260°C. Zusätzlich kann die Unterseite 11a des Kolbenkopfes 11 durch Anspritzen mit Kühlöl gekühlt werden.

Zum Befüllen der Bohrung 24a wird durch die Öffnung 25 eine Lanze eingeführt und mittels Stickstoff oder mittels eines anderen geeigneten Inertgases oder mittels trockener Luft gespült. Zur Einführung des bei Raumtemperatur festen Kühlmittels 27, bspw. Natrium und/oder Kalium wird dieses unter Schutzgas (bspw. Stickstoff, Inertgas oder trockene Luft) mittels einer Presse durch die Öffnung 25 gedrückt, so dass sich das Kühlmittel 27 drahtförmig in die Bohrung 24a bzw. den Kühlkanal 23 eindrücken lässt. Anstelle des reinen Metalls kann auch eine Legierung aus Natrium und Kalium verwendet werden, die bei Raumtemperatur bereits flüssig ist.
Ein weiteres Verfahren zum Befüllen der Bohrung 24a zeichnet sich dadurch aus, dass nach dem Spülen mit Stickstoff, Inertgas oder trockener Luft die Bohrungen 24a-d und der Kühlkanal 23 evakuiert werden und das Kühlmittel 27 im Vakuum eingebracht wird. Damit kann sich das Kühlmittel 27 leichter im Kühlkanal 23 hin und her und in den Bohrungen 24a-d hinein und hinaus bewegen, da es nicht durch vorhandenes Schutzgas behindert wird.

Praktischerweise hat sich gezeigt, wenn der Anteil der Verbrennungswärme, welcher während des Motorbetriebs in den Kolben abfließt, begrenzt werden soll, kann dies mit der Menge an eingefülltem Kühlmittel gesteuert werden. Es hat sich desweiteren gezeigt, dass mitunter bereits eine Füllung von 3-5% des Kühlkanalvolumens mit dem Kühlmittel ausreicht, um die Funktion des Kolbens sicherzustellen.

Eine andere Möglichkeit, das Schutzgas aus dem Kühlkanal 23 bzw. den Bohrungen 24a-d zu entfernen, besteht darin, dass Stickstoff oder trockene Luft (d.h. im Wesentlichen eine Mischung aus Stickstoff und Sauerstoff) als Schutzgas zu verwenden und dem Kühlmittel 27 eine kleine Menge Lithium zuzusetzen, erfahrungsgemäß etwa 1,8mg bis 2,0mg Lithium pro Kubikzentimeter Gasraum (d.h. Volumen des Kühlkanal 23 plus Volumen der Bohrungen 24a-d). Während Natrium und Kalium mit Sauerstoff zu Oxiden reagieren, reagiert das Lithium mit Stickstoff zu Lithiumnitrid. Das Schutzgas wird somit praktisch vollständig als Feststoff im Kühlmittel 27 gebunden.

## Patentansprüche

1. Kolben (10) in Form einer Ausführung als Kastenkolben für einen Verbrennungsmotor, mit einem Kolbenkopf (11) und einem Kolbenschaft (16), wobei der Kolbenkopf (11) eine umlaufende Ringpartie (15) sowie im Bereich der Ringpartie (15) einen umlaufenden Kühlkanal (23) aufweist, wobei der Kolbenschaft (16) mit Nabenbohrungen (18) versehene Kolbennaben (17) aufweist, die über Nabenanbindungen (19) an der Unterseite (11a) des Kolbenkopfes (11) angeordnet sind, wobei die Kolbennaben (17) über Laufflächen (21, 22) miteinander verbunden sind, **dadurch gekennzeichnet, dass** innerhalb der Kolbennaben (17) vier axiale, nach außen verschlossene Bohrungen (24a, 24b, 24c, 24d) vorgesehen sind, die jeweils in die Nabenanbindungen (19) eingebracht und zwischen einer Lauffläche (21, 22) und einer Nabenbohrung (18) angeordnet sind, dass die Bohrungen (24a, 24b, 24c, 24d) in den Kühlkanal (23) münden, derart, dass ein nach außen verschlossener Hohlraum gebildet ist.

2. Kolben nach Anspruch 1, **dadurch gekennzeichnet, dass** genau eine Bohrung (24a) eine Öffnung (25) nach außen aufweist, die mittels eines Verschlusselements (26) verschlossen ist.

3. Kolben nach Anspruch 1, **dadurch gekennzeichnet, dass** das Verschlusselement (26) in die Bohrung (24a) eingepresst oder mit dem Kolben (10) verschweißt ist.

4. Kolben nach Anspruch 1, **dadurch gekennzeichnet, dass** die Füllung (27) eine Füllhöhe bis zur halben Höhe des Kühlkanals (23) aufweist.

5. Kolben nach Anspruch 1, dadurch dass die Füllung (27) eine Füllmenge von 3 % bis % 5 % des Volumens des Kühlkanals (23) aufweist.

6. Kolben nach Anspruch 1, **dadurch gekennzeichnet, dass** die Füllung (27) aus einer Kalium-Natrium-Legierung mit 22 Gew.-% Natrium und 78 Gew.-% Kalium besteht.

7. Kolben nach Anspruch 1, **dadurch gekennzeichnet, dass** die Füllung (27) Lithium und/oder Lithiumnitrid enthält.

8. Kolben nach Anspruch 1, **dadurch gekennzeichnet, dass** die Füllung (27) Natriumoxide und/oder Kaliumoxide enthält.

## Claims

1. A piston (10) designed in the form of a box piston for an internal combustion engine, having a piston head (11) and a piston skirt (16), wherein the piston head (11) has a peripheral ring portion (15) and also a peripheral cooling channel (23) in the region of the ring portion (15), wherein the piston skirt (16) has piston bosses (17) provided with boss bores (18), which piston bosses are arranged on the underside (11 a) of the piston head (11) by means of boss connections (19), wherein the piston bosses (17) are connected to one another by means of working surfaces (21, 22), **characterised in that** four axial, outwardly closed bores (24a, 24b, 24c, 24d) are provided within the piston bosses (17), said bores being formed one in each of the boss connections (19), and are arranged between a working surface (21, 22) and a boss bore (18), and **in that** the bores (24a, 24b, 24c, 24d) open out into the cooling channel (23) in such a way that an outwardly closed cavity is formed.

2. The piston according to claim 1, **characterised in that** exactly one bore (24a) has an opening (25) outwardly which is closed by means of a closure element (26).

3. The piston according to claim 1, **characterised in that** the closure element (26) is pressed into the bore (24a) or is welded to the piston (10).

4. The piston according to claim 1, **characterised in that** the filling (27) has a fill level up to half the height of the cooling channel (23).

5. The piston according to claim 1, **characterised in that** the filling (27) has a fill level of from 3% to 5% of the volume of the cooling channel (23).

6. The piston according to claim 1, **characterised in that** the filling (27) consists of a potassium-sodium alloy with 22 % by weight of sodium and 78 % by weight of potassium.

7. The piston according to claim 1, **characterised in that** the filling (27) contains lithium and/or lithium nitride.

8. The piston according to claim 1, **characterised in that** the filling (27) contains sodium oxides and/or potassium oxides.

## Revendications

1. Piston (10) sous forme d'une conception de piston en forme de caisson pour un moteur à combustion interne, avec une tête de piston (11) et une jupe de piston (16), où la tête de piston (11) présente une partie annulaire (15) circonférentielle ainsi qu'un canal de refroidissement (23) circonférentiel dans la région de la partie annulaire (15), où la jupe de piston (16) présente des bossages de piston (17) munis de alésages de bossages (18), qui sont disposés sur la face inférieure (11a) de la tête de piston (11) par l'intermédiaire d'attaches de bossage (19), où les bossages de piston (17) sont reliés ensemble par l'intermédiaire de surfaces de roulement (21, 22), **caractérisé en ce qu**'à l'intérieur des bossages de piston (17) quatre alésages (24a, 24b, 24c, 24d) axiaux, fermés vers l'extérieur sont prévus, qui sont respectivement rapportés dans les attaches de bossage (19) et sont disposés entre une surface de roulement (21, 22) et un alésage de bossage (18), de sorte que les alésages (24a, 24b, 24c, 24d) débouchent dans le canal de refroidissement (23) de telle manière qu'un espace vide fermé vers l'extérieur est créé.

2. Piston selon la revendication 1, **caractérisé en ce qu'**exactement un alésage (24a) présente une ouverture (25) vers l'extérieur qui est fermée au moyen d'un élément de fermeture (26).

3. Piston selon la revendication 1, **caractérisé en ce que** l'élément de fermeture (26) est pressé à l'intérieur dans l'alésage (24a) ou est soudé avec le piston (10).

4. Piston selon la revendication 1, **caractérisé en ce que** le remplissage (27) présente une hauteur de remplissage jusqu'à la moitié de la hauteur du canal de refroidissement (23).

5. Piston selon la revendication 1, **caractérisé en ce que** le remplissage (27) présente une quantité de remplissage de 3 % à 5 % du volume du canal de refroidissement (23).

6. Piston selon la revendication 1, **caractérisé en ce que** le remplissage (27) est constitué d'un alliage potassium-sodium avec 22 % en poids de sodium et 78 % en poids de potassium.

7. Piston selon la revendication 1, **caractérisé en ce que** le remplissage (27) contient du lithium et/ou du nitrure de lithium.

8. Piston selon la revendication 1, **caractérisé en ce que** le remplissage (27) contient des oxydes de sodium et/ou des oxydes de potassium.
